# FASCICULE DE BREVET EUROPEEN

(11) **EP 1 215 753 B1**
(45) Date de publication et mention de la délivrance du brevet: **28.02.2007**
(21) Numéro de dépôt: 01403232.0
(22) Date de dépôt: 13.12.2001
(51) Int. Cl.: H01Q 21/06, H01Q 21/00, H01Q 9/04

(54) **Réseau d'éléments d'antenne patch**
Mikrostreifenleitergruppenantenne
Array of patch antenna elements

(30) Priorité: 13.12.2000 FR 0016226
(43) Date de publication de la demande: 19.06.2002
(73) Titulaire: SAGEM Communication, 75015 Paris (FR)
(72) Inventeur: Lourdou, Jacques, 75020 Paris (FR)
(74) Mandataire: Bloch, Gérard

(56) Documents cités:
- US-A- 4 318 107
- US-A- 4 792 810
- OWENS R P ET AL: "LOW-PROFILE DUAL BAND, DUAL POLARISED ARRAY ANTENNA MODULE" ELECTRONICS LETTERS,GB,IEE STEVENAGE, vol. 26, no. 18, 30 août 1990 (1990-08-30), pages 1433-1434, XP000108557 ISSN: 0013-5194

## Description

Une antenne à plaquette, ou encore antenne patch, est constituée d'une couche rayonnante (patch) et d'une couche de masse séparée par une couche de diélectrique, la couche rayonnante étant excitée par un fil chaud d'un connecteur d'excitation relié à la couche de masse. Incidemment, si la couche de diélectrique n'est pas de l'air et donc de permittivité différente de 1, l'antenne est dite microbande (microstrip).

Pour élargir la bande de fréquences, on peut disposer au-delà de la couche rayonnante, du côté opposé à la couche de masse, une ou plusieurs couches parasites, ou toits capacitifs.

De telles antennes sont intéressantes notamment à des fréquences de l'ordre de 2000 MHz de la bande de radiotéléphonie cellulaire UMTS. Toutefois, on utilise ces antennes dans un domaine de fréquences s'étendant grossièrement de 100 MHz à 40 Ghz.

Pour augmenter le gain, on peut mettre ces antennes en réseau. Pour cela, il faut disposer d'une couche d'alimentation des différents éléments d'antenne, du côté de la couche de masse opposé à la couche rayonnante. Mais comme le connecteur d'excitation doit être relié à une couche de masse, on a proposé d'utiliser dans un réseau d'éléments d'antenne patch une alimentation triplaque, c'est-à-dire une couche d'alimentation s'étendant entre deux couches de masse.

Le document, OWENS R P ET AL: "LOW-PROFILE DUAL BAND, DUAL POLARISED ARRAY ANTENNA MODULE" ELECTRONICS LETTERS, GB, IEE STEVENAGE, vol. 26 no. 18, 30 août 1990 (1990-08-30), pages 1433-1434, XP000108557 ISSN: 0013-5194, décrit un réseau d'éléments d'antenne patch utilisant une alimentation triplaque.

Toutefois, cette solution ne permet pas d'accéder à la couche d'alimentation pour déphaser les divers éléments du réseau et ainsi orienter comme on le désire l'axe du diagramme de rayonnement du réseau.

L'idée d'enlever la deuxième couche de masse soulève la difficulté de relier le fil chaud du connecteur à la couche d'alimentation en faisant passer la gaine de masse du connecteur, dans laquelle s'étend le fil çhaud, à travers une ouverture ménagée dans la couche d'alimentation.

L'invention de la présente demande vise à résoudre ce dilemme.

A cet effet, l'invention concerne un réseau d'éléments d'antenne patch, comprenant une couche rayonnante de patches, une couche d'un circuit d'alimentation des patches de la couche rayonnante, une couche de masse entre la couche rayonnante et la couche d'alimentation et un connecteur à fil chaud d'excitation disposé au droit d'une zone de la couche d'alimentation hors du circuit d'alimentation et le fil chaud étant relié à la couche d'alimentation par l'intermédiaire de la couche rayonnante.

On a ainsi transformé la couche rayonnante du réseau en couche rayonnante et d'alimentation. En d'autres termes, le réseau comporte deux couches d'alimentation.

L'invention est remarquable par le fait qu'en voulant enlever une couche de masse, on a créé une deuxième couche d'alimentation confondue avec la couche rayonnante.

Avantageusement, les patches des éléments d'antenne de la couche rayonnante du réseau sont excités par la couche d'alimentation par l'intermédiaire de vias traversant la couche de masse.

Dans la forme de réalisation préférée du réseau de l'invention, le fil chaud du connecteur d'excitation est relié à la couche rayonnante et d'alimentation et à la couche d'alimentation par l'intermédiaire de deux vias traversant la couche de masse.

De préférence, le réseau comporte au moins une deuxième couche rayonnante de patches secondaires séparés de la première couche rayonnante de patches primaires par une entretoise de permittivité sensiblement égale-à 1, pour, par son épaisseur, pouvoir contrôler la bande passante du réseau.

Le circuit d'alimentation peut comporter une seule entrée d'alimentation par élément d'antenne, pour obtenir un réseau à polarisation linéaire ou au moins deux entrées d'alimentation par élément d'antenne, pour obtenir un réseau à polarisation circulaire.

Avantageusement, le circuit d'alimentation est imprimé sur la couche d'alimentation avec une plage d'entrée d'alimentation métallisée de liaison au fil chaud d'excitation du connecteur et une plage de masse métallisée globalement annulaire de liaison à une gaine de masse du connecteur d'excitation et à un via la reliant à la couche de masse.

De préférence, les patches rayonnants et une plage métallisée d'excitation et de liaison de la couche rayonnante et de la couche d'alimentation sont imprimés sur la couche rayonnante.

L'invention sera mieux comprise à l'aide de la description suivante de la forme de réalisation préférée du réseau d'éléments d'antenne de l'invention, en référence au dessin annexé, sur lequel :
- la figure 1 représente une vue de dessous de la couche d'alimentation, avec le circuit d'alimentation ;
- la figure 2 représente une vue du dessus de la couche rayonnante et d'alimentation ; et
- la figure 3 représente une vue du réseau en coupe à travers les plages d'entrée d'alimentation et de masse de la couche d'alimentation.

Le réseau d'éléments d'antenne plaquette (patch) qui va maintenant être décrit comporte une couche de masse 1, une couche d'alimentation 2 et une couche rayonnante et d'alimentation 3. La couche de masse 1 est constituée d'une substrat 4 sur lequel a été déposé un film métallisé 5 tourné vers la couche d'alimentation 2.

La couche rayonnante et d'alimentation 3 est constituée d'un substrat 6 sur lequel a été déposés ici quatre patches rayonnants circulaires 7 et une plage métallisée d'excitation 8, ici rectangulaire, de plus petite surface que les patches.

La couche d'alimentation 2 est constituée d'un substrat sur lequel a été imprimé un circuit d'alimentation 9, avec une plage métallisée d'entrée d'alimentation 10 et une plage métallisée de masse 11.

Les couches de masse 1 et d'alimentation 2 sont séparées par un diélectrique 12 caractérisé par sa permittivité, ici supérieure à 2, en l'espèce 2, 3, par exemple en verre-téflon, pour assurer un bon rayonnement à une longueur d'onde supérieure à 2 Ghz.

Les patches 7 de la couche rayonnante sont excités par un connecteur 13 duquel sortent une gaine de masse 14 et un fil chaud d'excitation 15.

Le circuit d'alimentation 9 comporte donc la plage d'entrée 10 et, ici, comme il y a quatre patches rayonnants et que le réseau doit être à polarisation circulaire, huit languettes d'extrémité 16, pour l'excitation des patches, c'est-à-dire deux par patch, avec, entre ces languettes et la plage d'entrée, de façon classique pour un réseau d'antennes patch, les déphaseurs et commutateurs imprimés le long du circuit. La plage d'entrée 10 a une forme de petite pastille oblongue raccordée au circuit principal 9 par deux coudes.

Entre la plage d'entrée 10 et la languette d'extrémité 16 adjacente se trouve la plage de masse 11. Elle a une forme globalement annulaire mais à contour externe sensiblement carré.

Le connecteur 13 est donc disposé au droit de cette zone 11 de la couche d'alimentation 2 qui se trouve hors du circuit d'alimentation 9.

La gaine de masse 14 du connecteur 13 est raccordée à la plage 11 et au film de masse 5 de la couche 1 par un via 17.

La plage d'entrée 10 de la couche d'alimentation 2 est reliée à la plage d'excitation 8 de la couche rayonnante et d'alimentation 3 par un via 18 traversant la couche de masse 1. Le fil chaud d'excitation 15 du connecteur 13, qui s'étend dans la gaine de masse 14, est relié à la plage d'excitation 8 par un via 19 traversant la couche de masse 1 et s'étendant entre la plage de masse 11 et la plage d'excitation 8. La plage d'entrée 10 est donc reliée au fil chaud d'excitation 15.

Ainsi, la plage d'entrée d'alimentation 10 et, en partie, la plage de masse 11 sont imprimées sur la couche d'alimentation 2 en regard de la plage d'excitation 8 de la couche rayonnante 3. De même, les extrémités des languettes d'excitation 16 se trouvent, deux par deux, en regard des patches respectifs 7 de la couche rayonnante 3, auxquels elles sont reliées par des vias 20, traversant la couche de masse 1.

Il peut être intéressant de prévoir une couche de patches secondaires du côté de la couche rayonnante et d'alimentation 3 opposé à la couche de masse 1, séparée de la couche 3 des patches primaires 7 par une entretoise diélectrique de permittivité sensiblement égale à 1, par exemple de la mousse, d'une part, pour réduire au mieux les pertes et, d'autre part, pouvoir contrôler la bande passante du réseau.

## Revendications

1. Réseau (1) d'éléments d'antenne patch, comprenant une couche rayonnante (3) de patches (7), une couche (2) d'un circuit (9) d'alimentation des patches (7) de la couche rayonnante (3), une couche de masse (1) entre la couche rayonnante (3) et la couche d'alimentation (2) et un connecteur (13) à fil chaud d'excitation (15) disposé au droit d'une zone (11) de la couche d'alimentation (2) hors du circuit d'alimentation (9), du connecteur (13) sortant une gaine de masse (14) raccordée à la couche de masse (1), le fil chaud (15) étant relié à la couche d'alimentation (2) par l'intermédiaire de la couche rayonnante (3) et les patches (7) étant reliés au circuit d'alimentation à travers la couche de masse (1).

2. Réseau selon la revendication 1, dans lequel les patches (7) des éléments d'antenne de la couche rayonnante (3) du réseau sont excités par la couche d'alimentation (2) par l'intermédiaire de vias (20) traversant la couche de masse (1).

3. Réseau selon l'une des revendications 1 et 2, dans lequel le fil chaud (15) du connecteur d'excitation (13) est relié à la couche rayonnante et d'alimentation (3) et à la couche d'alimentation (2) par l'intermédiaire de deux vias (19, 18) traversant la couche de masse (1).

4. Réseau selon l'une des revendications 1 à 3, dans lequel le circuit d'alimentation (9) comporte une seule entrée d'alimentation par élément d'antenne.

5. Réseau selon l'une des revendications 1 à 3, dans lequel le circuit d'alimentation (9) comporte aux moins deux entrées (16) par élément d'antenne (7).

6. Réseau selon l'une des revendications 1 à 5, dans lequel le circuit d'alimentation (9) est imprimé sur la couche d'alimentation (2), avec une plage d'entrée d'alimentation métallisée (10) de liaison au fil chaud d'excitation (15) du connecteur (13).

7. Réseau selon l'une des revendications 1 à 6, dans lequel le circuit d'alimentation (9) est imprimé sur la couche d'alimentation (2) avec (1).

## Claims

1. Array (1) of patch antenna elements, comprising a radiating layer (3) of patches (7), a layer (2) of a circuit (9) supplying the patches (7) of the radiating layer (3), an earthing layer (1) between the radiating layer (3) and the supply layer (2) and a connector (13) with a hot excitation wire (15) disposed in line with a zone (11) of the supply layer (2) outside the supply circuit (9), an earthing sheath (14) connected to the earthing layer (1) emerging from the connector (13), the hot wire (15) being connected to the supply layer (2) by means of the radiating layer (3) and the patches (7) being connected to the supply circuit through the earthing layer (1).

2. Array according to claim 1, in which the patches (7) of the antenna elements of the radiating layer (3) of the array are excited by the supply layer (2) by means of vias (20) passing through the earthing layer (1).

3. Array according to one of claims 1 and 2, in which the hot wire (15) of the excitation connector (13) is connected to the radiating and supply layer (3) and to the supply layer (2) by means of two vias (19, 18) passing through the earthing layer (1).

4. Array according to one of claims 1 to 3, in which the supply circuit (9) comprises only one supply input per antenna element.

5. Array according to one of claims 1 to 3, in which the supply circuit (9) comprises at least two inputs (16) per antenna element (7).

6. Array according one of the claims 1 to 5, in which the supply circuit (9) is printed on the supply layer (2), with a metallised supply input area (10) for connection to the hot excitation wire (15) of the connector (13).

7. Array according to one of the claims 1 to 6, in which the supply circuit (9) is printed on the supply layer (2) with (1).

## Patentansprüche

1. Gitter (1) von Patch-Antennenelementen, umfassend eine strahlende Schicht (3) von Patches (7), eine Schicht (2) eines Kreises (9) zur Versorgung der Patches (7) der strahlenden Schicht (3), eine Masseschicht (1) zwischen der strahlenden Schicht (3) und der Versorgungsschicht (2) und einen Verbinder (13) mit einem heißen Draht (15), der auf Höhe einer Zone (11) der Versorgungsschicht (2) außerhalb des Versorgungskreises (9) angeordnet ist, wobei aus dem Verbinder (13) ein Massemantel (14) austritt, der an die Masseschicht (1) angeschlossen ist, wobei der heiße Draht (15) mit der Versorgungsschicht (2) über die strahlende Schicht (3) verbunden ist und die Patches (7) mit dem Versorgungskreis durch die Masseschicht (1) hindurch verbunden sind.

2. Gitter nach Anspruch 1, bei dem die Patches (7) der Antennenelemente der strahlenden Schicht (3) des Gitters durch die Versorgungsschicht (2) über Übergänge (20), die die Masseschicht (1) durchqueren, erregt werden.

3. Gitter nach einem der Ansprüche 1 und 2, bei dem der heiße Draht (15) des Erregungsverbinders (13) mit der strahlenden und Versorgungsschicht (3) und mit der Versorgungsschicht (2) über zwei die Masseschicht (1) durchquerende Übergänge (19, 18) verbunden ist.

4. Gitter nach einem der Ansprüche 1 bis 3, bei dem der Versorgungskreis (9) einen einzigen Versorgungseingang pro Antennenelement umfasst.

5. Gitter nach einem der Ansprüche 1 bis 3, bei dem der Versorgungskreis (9) mindestens zwei Eingänge (16) pro Antennenelement (7) umfasst.

6. Gitter nach einem der Ansprüche 1 bis 5, bei dem der Versorgungskreis (9) auf der Versorgungsschicht (2) gedruckt ist, und zwar mit einem metallisierten Versorgungseingangsbereich (10) zur Verbindung mit dem heißen Erregungsdraht (15) des Verbinders (13).

7. Gitter nach einem der Ansprüche 1 bis 6, bei dem der Versorgungskreis (9) auf der Versorgungsschicht (2) mit (1) gedruckt ist.
